# EUROPÄISCHE PATENTSCHRIFT

(11) **EP 2 885 056 B1**
(45) Veröffentlichungstag und Bekanntmachung des Hinweises auf die Patenterteilung: **06.01.2016**
(21) Anmeldenummer: 13755931.6
(22) Anmeldetag: 26.07.2013
(51) Int. Cl.: A62B 35/00, A62B 35/04, E06C 7/18, E06C 9/04

(54) **SICHERUNGSSYSTEM FÜR LEITUNGSMASTEN ODER DERGL. BAUWERKE**
SECURING SYSTEM FOR PYLONS OR SIMILAR STRUCTURES
SYSTÈME DE SÉCURITÉ POUR PYLÔNES ÉLECTRIQUES OU OUVRAGES SIMILAIRES

(30) Priorität: 16.08.2012 AT 503212012; 13.11.2012 AT 501072012; 04.04.2013 EP 13162292
(43) Veröffentlichungstag der Anmeldung: 24.06.2015
(73) Patentinhaber: Grabmayr, Günther, 3192 Hohenberg (AT)
(72) Erfinder: Grabmayr, Günther, 3192 Hohenberg (AT)
(74) Vertreter: Sonn & Partner Patentanwälte
(86) Internationale Anmeldenummer: PCT/AT2013/050146
(87) Internationale Veröffentlichungsnummer: WO 2014/026210

(56) Entgegenhaltungen:
- EP-A1- 0 577 587
- DE-A1- 4 312 087
- DE-U1-202004 004 117
- US-A- 5 417 303

## Beschreibung

Die Erfindung betrifft allgemein ein Sicherungssystem für Leitungsmasten, Handymasten oder dergl. Bauwerke, weiters einen Leitungsmast mit einem solchen Sicherungssystem sowie ein Verfahren zum Anbringen eines Sicherungsseils an einem Leitungsmast, Handymast oder dergl. Bauwerk, wobei ein Vorseil am Bauwerk vorab angebracht wird, mit dessen Hilfe ein Sicherungsseil am Bauwerk aufgezogen wird. Die Erfindung betrifft dabei insbesondere auch Bauwerke mit im wesentlichen horizontal angeordneten Auslegern, welche eine Anwendung des Sicherungssystems nicht nur in vertikaler, sondern auch in horizontaler Ebene zulassen.

Ein derartiges Sicherungssystem und ein derartiges Verfahren zum Anbringen eines Sicherungsseils an einem Leitungsmast sind aus der US 5,417,303 A bekannt. Im Einzelnen wird hier ein Vorseil mit Hilfe beispielsweise eines Luftdruckgewehrs über einen oberen Querträger am Leitungsmast geschossen, und mit Hilfe dieses Vorseils wird dann das schwerere Sicherungsseil händisch hoch gezogen. Beide Enden des Sicherungsseils werden sodann im Fußbereich des Masts fixiert, und das eine Seiltrum, das Aufwärts-Trum, wird am Maststiel in karabinerartigen Ösenelementen, mit elastisch auslenkbaren Armen, fixiert. Dieses Fixieren des Sicherungsseils in den Ösenelementen am Maststiel muss offenbar durch eine Person beim Hochsteigen am Mast gesondert bewerkstelligt werden. Von Nachteil ist auch, dass im Fall eines Sturzes in das Seil die Ösenelemente mit den federnd-elastisch verformbaren Armen die beim Sturz auftretenden Kräfte kaum aufnehmen und sich öffnen können, sodass das Sicherungsseil aus dem Ösenelement austreten und so seine Sicherungsfunktion nicht ordnungsgemäß ausüben kann. Weiters ist es problematisch, dass dann, wenn das Vorseil und/oder das Sicherungsseil nach dem Gebrauch am Leitungsmast einfach hängen gelassen werden, wie dies angegeben wird, diese Seile leicht von Unbefugten abgenommen und mitgenommen werden können. Wird das Sicherungsseil jedoch jedes Mal wieder abgenommen, so ist bei jedem neuen Besteigen des Leitungsmasts ein Sicherungsseil nicht nur aufzuziehen, sondern auch immer wieder neu in den Ösenelementen zu fixieren.

Aus der DE 299 03 258 U1 ist eine Vorrichtung zur Sicherung von Personen, die auf Holzmasten arbeiten, bekannt. Das Sicherungsseil (Hubseil genannt) wird mit Hilfe eines Ringes am Holzmast befestigt, der mit Hilfe eines Spanngurts in einer Schräglage verkantet wird, um so in seiner Position am Mast fixiert zu werden. Der Ring wird dabei mit Hilfe einer Teleskopstange am Holzmast montiert. Diese Sicherungsvorrichtung ist somit ersichtlich nur an vergleichsweise einfachen, niedrigen Holzmasten verwendbar, und es gibt keinerlei Sicherungselemente, wie Einhängösen oder dergl. Ösenelemente, zur seitlichen Fixierung des Seils am Mast.

In der DE 199 61 352 A1 ist eine Absturzsicherung für Gittermasten und ähnliche Bauwerke geoffenbart, wobei ein Sicherungsseil mit einer hohen lokalen Dehnbarkeit schräg am Mast befestigt und mit Hilfe eines Seilspanners gespannt wird. Die nicht benötigte Seillänge wird am Boden in einem Korb aufbewahrt. Ein Einhängen des Seils in Ösenelementen, zur Fixierung am Mast, oder aber ein Aufziehen des Sicherungsseils mit Hilfe eines Vorseils ist dabei nicht beschrieben.

Aus der DE 20 2004 004 117 U1 ist eine Steighilfe für Leitern bekannt, bei der ein in einer endlosen Schleife geführtes Seil (Zugmittel) vorgesehen ist, woran sich eine Person zur Sicherung anhängen kann. Dabei soll die Person beim Hochsteigen durch ein Hochziehen des Aufwärts-Seiltrums unterstützt werden. In diesem Zusammenhang wird die Bewegung des Zugmittels detektiert, und das Zugmittel wird abhängig vom Detektionsergebnis angetrieben. Weiters enthält die für den Antrieb des Zugmittels vorgesehene Antriebseinrichtung auch eine Rutschkupplung mit Drehmomentbegrenzung.

In der DE 43 12 087 A1 ist eine Sicherungsvorrichtung zum Klettern geoffenbart, wobei eine vorgegebene Kletterroute mit Einhängeeinrichtungen versehen wird, in die sodann eine Sicherheitsleine eingeführt wird, deren beide Enden am Fuß der Kletterroute befestigt werden. An der Sicherheitsleine wird ein Gleithaken angebracht, mit der eine hochkletternde Person über eine Leine und ein Geschirr dauerhaft verbunden ist.

Aus der EP 577 587 B1 ist es weiters bekannt, an Leitungsmasten spezielle Steigsprossen anzubringen, bei denen an einen stangenförmigen Trittteil am freien äußeren Ende als Ösenelement eine Einhängöse anschließt, die eine Trittbegrenzung und Abrutschsicherung bildet, und die vor allem auch zum Einhängen eines Sicherungsseils für eine den Mast besteigende Person dient. Die Einhängöse ist dabei durch einen wendelförmig gebogenen Stangenabschnitt der Steigsprosse gebildet, wobei die Wendel bevorzugt ungefähr 1¼ Windungen enthält, sodass das Sicherungsseil von oben her in die Wendel-Einhängöse eingehängt werden kann, wenn die jeweilige Person auf den Leitungsmast aufsteigt.

Diese Sicherheits-Steigsprossen haben sich in der Praxis bestens bewährt, jedoch ist bei diesem System ebenso wie bei ähnlichen Systemen, etwa mit Karabinern an den Steigsprossen zum Einhängen des Sicherungsseils, von Nachteil, dass die den Mast besteigende Person das Sicherungsseil beim Aufsteigen mit sich tragen und sukzessive in die jeweiligen Einhängösen oder dergl. einhängen muss. Dabei ist zu beachten, dass die Masthöhe durchaus beispielsweise 50 m und mehr betragen kann, sodass das Gewicht eines so langen Sicherungsseils außerordentlich hoch ist. Darüber hinaus ist im Fall eines Abrutschens und Sturzes der aufsteigenden Person auch eine gewisse Fallhöhe - entsprechend dem Abstand zur nächst-unteren Einhängöse - gegeben, was durchaus eine wesentliche Belastung der abstürzenden Person trotz Sicherung bedeuten kann. Dieses Risiko ist insbesondere auch beim jeweiligen Einhängvorgang beim Aufsteigen, einer zusätzlich anfallenden Tätigkeit, gegeben.

Es ist nun Ziel der vorliegenden Erfindung, hier Abhilfe zu schaffen und ein Sicherungssystem vorzusehen, bei dem für eine aufsteigende Person nicht nur die Gewichtsbelastung durch ein mitzunehmendes Sicherungsseil entfallen kann, sondern insgesamt die Tätigkeiten erleichtert werden. Die Erfindung sucht dabei auch eine zweckmäßige Lösung, bei der eine bleibende Anbringung eines Sicherungsseils am jeweiligen Leitungsmast oder dergl. Bauwerk vermieden wird, um so ein Entwenden derartiger doch relativ aufwendiger und kostspieliger Sicherungsseile ebenso wie das Anbringen von aufwendigen Sicherungsseilen in großer Zahl, an allen Leitungsmasten oder dergl. Bauwerken, in einer bleibenden Form zu vermeiden. Andererseits soll ein - vergleichsweise leichtes und preiswertes - Vorseil am Bauwerk verbleiben können, wobei ein unbefugtes Abnehmen dieses Vorseils nach Möglichkeit verhindert werden soll.

Demgemäß sieht die Erfindung ein Sicherungssystem für Leitungsmasten, Handymasten oder dergl. Bauwerke vor, mit einem Vorseil, das bleibend an einem Bauwerk angebracht ist und sich in einem Aufwärts-Trum aufwärts und von einer oberen Umlenkeinrichtung in einem Abwärts-Trum abwärts erstreckt, das ein Verbindungselement am unteren Ende des Aufwärts-Trums aufweist, welches zur Verbindung mit einem Ende eines Sicherungsseils eingerichtet ist, wobei das Vorseil angeordnet ist, um ein Sicherungsseil an dem Bauwerk aufwärts und über die obere Umlenkstelle zu ziehen, dadurch gekennzeichnet, dass das Vorseil unter Hindurchführung durch am Bauwerk vorgesehene Ösenelemente angebracht ist, die zur Sicherung des Sicherungsseils eingerichtet sind, und die durch wendelförmige Einhängösen an frei auskragenden Enden von am Bauwerk angebrachten Steigsprossen gebildet sind, dass das Vorseil mit seinen unteren Enden an Fixierelementen fixiert ist und ein öffenbares Gehäuse zum Versperren der Fixierelemente für die Enden des Vorseils am Bauwerk vorgesehen ist, und dass an der oberen Umlenkeinrichtung Druckbegrenzer- und Sturz-Dämpfungselemente vorgesehen sind.

In entsprechender Weise sieht die Erfindung ein Verfahren zum Anbringen eines Sicherungssseils an einem Leitungsmast, Handmast oder dergl. Bauwerk vor, wobei vorab ein Vorseil bleibend am Bauwerk derart angebracht wird, dass es sich in einem Aufwärts-Trum aufwärts zu einer Seil-Umlenkeinrichtung am Bauwerk und von dieser in einem Abwärts-Trum wieder abwärts erstreckt,und wobei ein Ende des Sicherungsseils mit dem unteren Ende des Aufwärts-Trums des Vorseils verbunden wird und das Sicherungsseil mit Hilfe des Vorseils am Bauwerk aufwärts und über die Umlenkeinrichtung gezogen sowie in Ösenelementen am Bauwerk gesichert wird, dadurch gekennzeichnet, dass das Vorseil über Druckbegrenzer- und Stoß-Dämpfungselemente um die obere Umlenkeinrichtung gelegt und in als Ösenelemente vorgesehenen wendelförmigen Einhängösen an frei auskragenden Enden von am Bauwerk angebrachten Steigsprossen eingehängt wird, dass zum Versperren von Fixierelementen für die Enden des bleibend angebrachten Vorseils ein öffenbares Gehäuse am Bauwerk vorgesehen wird, und dass das Gehäuse zum Anbringen des Sicherungsseils am unteren Ende des Aufwärts-Trums des Vorseils geöffnet und das Sicherungsseil nach seinem Verbinden mit dem Vorseil mit dessen Hilfe direkt durch die wendelförmigen Einhängösen gezogen wird.

Weiters sieht die Erfindung einen Leitungsmast mit dem erfindungsgemäßen Sicherungssystem vor, mit Steigsprossen an einem Maststiel, insbesondere Mast-Eckstiel, die an den frei auskragenden Enden Einhängösen aufweisen.

Vorteilhafte Ausführungsformen und Weiterbildungen sind in den abhängigen Ansprüchen angegeben.

Beim vorliegenden Sicherungssystem wird ein vergleichsweise dünnes, einfaches, kostengünstiges Vorseil, z.B. ein Kunststoffseil, bleibend am Bauwerk, insbesondere Leitungsmast oder dergl., angebracht, wobei es durch Ösenelemente bzw. Einhängösen hindurchgeführt wird. Dieses Vorseil weist eine derartige Länge auf, dass es sich im angebrachten Zustand am Bauwerk, insbesondere Leitungsmast oder dergl., in einem Aufwärts-Trum aufwärts bis zu einer oberen Umlenkstelle und von dort in einem Abwärts-Trum wieder nach unten erstreckt. An der Umlenkstelle wird eine Umlenkeinrichtung für das Vorseil bzw. Sicherungsseil angebracht. Das Vorseil hat im Aufwärts-Trum ein freies unteres Ende, das im Bedarfsfall mit einem herantransportierten Sicherungsseil verbunden wird, wozu entsprechende Verbindungselemente, wie insbesondere Haken und Schlaufen, vorgesehen sein können. Das andere (vordere) Ende des Vorseils, das das untere Ende des Abwärts-Trums ist, wird im unteren Bereich des Bauwerks bzw. Leitungsmasts oder dergl. fixiert. Das gegenständliche Sicherungssystem eignet sich auch zur Rettung von Personen, welche sich auf dem Leitungsmast, Handymast oder dergl. Bauwerk in Gefahr befinden.

Demzufolge kann das jeweilige Sicherungsseil im Bedarfsfall antransportiert und mit Hilfe des Vorseils auf das Bauwerk bzw. den Leitungsmast, Handymast oder dergl. wie gewünscht aufgezogen werden. Zu diesem Zweck ist eine Rolle mit einer Antriebseinrichtung für das Vorseil vorgesehen, um das Vorseil beginnend mit dem unteren Ende von dessen Abwärts-Trum im Betrieb aufzurollen, um so auf der anderen Seite mit Hilfe des Aufwärts-Trums des Vorseils das Sicherungsseil hochzuziehen und über die Umlenkeinrichtung zu ziehen. Ein wesentlicher Vorteil dieses Systems ist, dass das Sicherungsseil mit Hilfe des Vorseils automatisch durch die Ösenelemente (Einhängösen) gezogen wird, so dass sich ein nachträgliches gesondertes Fixieren des Seils in den Ösenelementen erübrigt.

Die beiden unteren Enden des Vorseils können, wenn dieses am Bauwerk bzw. Leitungsmast oder dergl. angebracht wurde, durch eine insbesondere verschließbare Abdeckung vor einem unbefugten Zugriff gesichert werden.

Als Umlenkeinrichtung können beispielsweise bogenförmige Gleitelemente oder aber - bevorzugt - eine Umlenkrolle, gegebenenfalls mehrere Umlenkrollen hintereinander vorgesehen werden; weiters kann die Umlenkeinrichtung einfach einen Bolzen mit einem daran vorgesehenen Ösenelement aufweisen, wobei der Bolzen mit Vorteil durch eine Steigsprosse mit wendelförmigen Ösenelementen gebildet ist. Vorzugsweise ist beidseits des Bolzens jeweils eine Führungsrolle oder ein Führungsbolzen für das Sicherungsseil angebracht ist, wobei es weiters günstig ist, wenn die Führungsrollen oder -bolzen in Längsschlitzen in einem am Bauwerk angebrachten Halter verschiebbar gelagert sind.

Als Antriebseinrichtung kann beispielsweise im einfachen Fall eine Handkurbel dienen, die mit der Rolle für das Vorseil gekoppelt ist, vorzugsweise wird jedoch ein Motor, insbesondere ein Elektromotor vorgesehen.

Damit nach dem Absteigen der Person vom Bauwerk bzw. Leitungsmast oder dergl. das Sicherungsseil wieder eingeholt werden kann, ist es zweckmäßig, das Vorseil bzw. das Sicherungsseil in der umgekehrten Richtung anzutreiben, und demgemäß kann die Antriebseinrichtung gegebenenfalls ein dem Motor nachgeschaltetes Wendegetriebe aufweisen.

Im Fall eines Elektromotors für die Antriebseinrichtung, wie dieser besonders bevorzugt wird, kann eine Batterie zur Energieversorgung dieses Elektromotors vorgesehen sein. Dabei ist es auch denkbar, eine aufladbare Batterie, einen Akkumulator, vorzusehen, wobei auch eine Photovoltaikanlage zur Speisung dieser aufladbaren Batterie im Bereich des Bauwerks bzw. Leitungsmasts oder dergl. vorgesehen werden kann.

Um beim Einholen des Sicherungsseils dieses in Abwärtsrichtung zwangsweise anzutreiben, kann auch eine Rolleneinrichtung vorgesehen sein, die bevorzugt mit derselben Antriebseinrichtung gekoppelt ist, mit der die Antriebs- und Aufwickel-Rolle für das Vorseil verbunden ist.

Zur Speicherung des Sicherungsseils kann ein Seilsack vorgesehen werden, der den Transport des Sicherungsseils zu und von dem Bauwerk in einer kompakten Einheit ermöglicht, und der gegebenenfalls auch in einer versperrbaren Einhausung am Bauwerk - zumindest vorübergehend - gelagert werden kann.

Zur Sicherung der Vorseil-Enden sowie gegebenenfalls der Antriebseinrichtung, wenn diese an Ort und Stelle verbleiben soll, kann beispielsweise ein öffenbares Gehäuse, insbesondere mit abwärts klappbaren Gehäuseteilen, am Bauwerk bzw. Leitungsmast angebracht werden, um so im geschlossenen, versperrten Zustand die Vorseil-Rolle sowie gegebenenfalls die Antriebseinrichtung, eventuell samt der Sicherungsseil-Rolleneinrichtung, gegen einen unbefugten Zugriff zu sichern.

Die Erfindung betrifft auch einen (Strom-)Leitungsmast mit einem Sicherungssystem wie vorstehend angegeben. Dabei weist dieser Leitungsmast Steigsprossen an einem Maststiel, insbesondere Mast-Eckstiel, auf, die an den frei auskragenden Enden Einhängösen aufweisen. Weiters ist an diesem Leitungsmast bleibend ein Vorseil wie vorstehend angegeben, mit einem Aufwärts-Trum und einem Abwärts-Trum, angebracht, wobei das Vorseil sich über eine obere Umlenkeinrichtung erstreckt, die am Leitungsmast oben angebracht ist. Im unteren Bereich des Leitungsmasts ist eine Antriebs- und Aufwickel-Rolle für das Vorseil angeordnet, wobei das untere Ende des Abwärts-Trums des Vorseils mit dieser Rolle verbunden wird, sodass beim Drehen dieser Rolle das Vorseil auf dieser Rolle aufgewickelt und dabei mit dem Aufwärts-Trum hochgezogen werden kann. Das Vorseil weist an seinem freien Ende am Aufwärts-Trum bevorzugt ein Verbindungselement in Form eines Hakens auf, der mit einer Schlaufe am Ende des Sicherungsseils zusammenwirkt, um so das Sicherungsseil im Bedarfsfall auf den Leitungsmast aufziehen zu können.

Mit dem vorliegenden Sicherungssystems ist eine Person, die auf das Bauwerk, wie etwa einen Leitungsmast, aufsteigen will, von der Gewichtsbelastung durch das Sicherungsseil befreit. Zusätzlich trägt die Person eine persönliche Schutzausrüstung PSA, welche nach dem Besteigen des Bauwerks wieder mitgenommen wird, wohingegen die Merkmale des gegenständlichen Sicherungssystems am jeweiligen Bauwerk verbleiben. Die Person kann dabei einfach unter Benutzung eines herkömmlichen Absturz-Sicherungsgeräts oder Sturzfanggeräts, auch kurz (mitlaufendes) "Auffanggerät" genannt, am Sicherungsseil nach dessen Aufziehen gesichert werden, wobei beim Aufsteigen bei jeden Einhängöse, durch die sich das Sicherungsseil erstreckt, das Sicherungsseil kurz aus dieser Einhängöse ausgehängt (bzw. allgemein gelöst) wird, um so ein Passieren des Auffanggeräts zu ermöglichen. Unmittelbar danach kann das Sicherungsseil sofort wieder in die Einhängöse eingekoppelt werden, um so die gewünschte Sicherheit noch zu erhöhen. Im Fall eines Sturzes stoppt ein derartiges Auffanggerät unmittelbar diesen Sturz und damit die Person, die daher bei einem derartigen Sturz kaum einer körperlichen Belastung ausgesetzt wird und im Vergleich zu den früheren Systemen ein schonendes Auffangen erfährt. Ebenso wird mit der gegenständlichen Erfindung die Sicherheit auch bei Rettung einer in Not geratenen Person sowohl für den Retter als auch für die in Not geratene Person wesentlich erhöht.

Die Erfindung wird nachfolgend anhand von in der Zeichnung dargestellten, besonders bevorzugten Ausführungsbeispielen, auf die sie jedoch nicht beschränkt sein soll, noch weiter erläutert. Im Einzelnen zeigen in der Zeichnung:
Fig. 1 schematisch als Beispiel für ein Bauwerk mit einem Sicherungssystem einen beispielhaften Leitungsmast in Ansicht, mit einem bereits aufgezogenen Sicherungsseil;
Fig. 2 eine entsprechende Ansicht eines vergleichbaren Leitungsmasts, wobei Teile der Höhe des Leitungsmasts weggebrochen sind, zur Veranschaulichung des Verlaufs eines Vorseils, mit einer gegenüber Fig. 1 modifizierten Umlenkeinrichtung und ohne Sicherungsseil;
Fig. 3 den Leitungsmast gemäß Fig. 2 in einer vergleichbaren schematischen Ansicht, mit weggebrochenem Teil, wobei nun jedoch ein Teil des Sicherungsseils bereits mit Hilfe des Vorseils aufgezogen dargestellt ist;
Fig. 4 eine Ansicht eines Details IV gemäß Fig. 3, zur Veranschaulichung einer Antriebs- und Aufwickel-Rolle für das Vorseil;
Fig. 4A eine schematische Stirnansicht einer Fixier-Rolle für das Vorseil, mit teilweise aufgewickeltem Vorseil;
Fig. 4B eine schematische Detail-Ansicht eines Fixierungselements für das Vorseil am Leitungsmast, wie auch aus Fig. 2 ersichtlich;
Fig. 5 eine schematische Ansicht einer Sicherungsseil-Rolleinrichtung mit drei Rollen und eines Seilsacks für das Sicherungsseil, gemäß der Ansicht V in Fig. 3;
Fig. 6 eine Verbindungsanordnung Vorseil-Sicherungsseil gemäß dem Detail VI in Fig. 3;
Fig. 7 eine Detail-Ansicht einer Antriebseinrichtung für das Vorseil sowie für das Sicherungsseil, genauer für die Antriebs-Rolle für das Vorseil sowie für die Rolleneinrichtung für das Sicherungsseil, wobei schematisch ein Motor mit Kupplung und Wendegetriebe sowie Wellen und eine Batterie angedeutet sind;
Fig. 8 eine schematische Ansicht der Verwendung einer Art eines Sturz-Auffanggeräts;
Fig. 9 in einer der Fig. 2 entsprechenden Ansicht einen Leitungsmast mit einer modifizierten Vorseil-Fixierung und einer Umlenkeinrichtung gemäß Fig. 1;
Fig. 10 in den Teilfiguren 10a, 10b und 10c schematisch eine modifizierte Umlenkeinrichtung in einer Vorderansicht (Fig. 10a), Draufsicht (Fig. 10b) und Seitenansicht (Fig. 10c), wobei eine Sicherheits-Steigsprosse in Verbindung mit zwei beidseits von ihr vertikal verschiebbar angebrachten Führungsbolzen vorgesehen ist; und
Fig. 11 (mit den Teilfiguren 11a, 11b und 11c in entsprechender Ansicht, Draufsicht und Seitenansicht) und Fig. 12 (mit den Teilfiguren 12a, 12b und 12c als Ansicht, Draufsicht und Seitenansicht) zwei weitere Ausführungsbeispiele für die Umlenkeinrichtung, mit einem Ringbolzen anstatt einer Sicherheits-Steigsprosse, sowie mit vertikal verschiebbar gelagerten Führungsbolzen oder -rollen (Fig. 11) bzw. mit einer einfachen Sicherheits-Steigsprosse (Fig. 12).

In Fig. 1 ist ein Leitungsmast 1 schematisch in Ansicht veranschaulicht. Dieser Leitungsmast 1 besteht in an sich herkömmlicher Weise aus einer Fachwerkskonstruktion und enthält beispielsweise auch Ausleger 2, an welchen das Sicherungssystem auch in horizontaler Ebene angewandt werden kann. An einem Maststiel, insbesondere Eckstiel 3 des Leitungsmasts 1 sind beidseitig Steigsprossen 4 seitlich vorgesehen, um es einer Person zu ermöglichen, den Maststiel 3 und damit den Leitungsmast 1 zu besteigen. Die Steigsprossen 4 haben an ihren frei auskragenden Enden aus Fig. 1 nicht näher ersichtliche Einhängösen-Elemente, wobei eine Ausbildung der Steigsprossen 4 als Sicherheits-Steigsprossen mit Einhängösen wie in EP 577 587 B1 geoffenbart vorgesehen ist. Eine derartige Ausbildung der Steigsprossen als Sicherheits-Steigsprossen mit wendelförmigen Einhängösen ist aus den Fig. 2 und 3, aber auch aus Fig. 10 ersichtlich, wobei die Steigsprossen der Einfachheit halber generell mit 4 und die Einhängösen mit 5 bezeichnet sind. Es ist dabei aus Fig. 2 und 3 ersichtlich, dass nicht alle Steigsprossen 4 mit außenseitigen Einhängösen 5 versehen sein müssen, d.h. es können zwischendurch je nach Anforderung einfache Steigsprossen 4 mit einfachen außenseitigen Anschlägen 5' als Abrutschsicherung und zur Trittbegrenzung vorgesehen sein. Dies ist im vorliegenden Fall, anders als im Fall der vorgenannten EP 577 587 B1, deshalb ohne Weiteres möglich, da, wie nachfolgend noch näher erwähnt, ein Sicherungsseil 6 (siehe Fig. 3) im Vorhinein, vor dem Aufsteigen, aufgezogen wird, sodass das Sicherungsseil 6 beim Aufsteigen einer Person bereits am Mast 1 fixiert ist und kein Einhängen desselben "von Stufe zu Stufe" notwendig ist.

In Fig. 1 ist das Sicherungsseil 6 ebenfalls in bereits aufgezogenem Zustand gezeigt, wobei ersichtlich ist, dass sich das Sicherungsseil 6 vom Boden, von einem dort angebrachten Seilsack 7, aufwärts bis zu einer Umlenkeinrichtung 8 am oberen Ende des Leitungsmasts 1 und von dort wieder abwärts bis in Bodennähe, wo es fixiert wird, erstreckt.

Aus den Fig. 1 bis 3 ist weiters schematisch auch ein Sockel 9 des Leitungsmasts 1 erkennbar, der als Fundament zur Abstützung des eigentlichen Leitungsmasts 1, d.h. von dessen Fachwerkskonstruktion, auf dem Boden dient.

Gemäß Fig. 2 verläuft ein vergleichsweise dünnes, leichtes Vorseil 10 am Eckstiel 3 des Leitungsmasts 1 von einer Fixier-Stelle 11 in Bodennähe aufwärts, durch Einhängösen 5 von Steigsprossen 4, bis zur oberen Umlenkeinrichtung 8 und von dort wieder abwärts zu einer nur schematisch dargestellten Aufroll- und Fixiereinrichtung 12. Die Umlenkeinrichtung 8 ist in diesem Beispiel gemäß Fig. 2 durch eine einzelne beispielsweise gummierte, einen relativ großen Durchmesser aufweisende Umlenkrolle 13 gebildet. Dieser Umlenkrolle 13 bzw. allgemein der Umlenkeinrichtung 8 ist oberseitig ein Wetterschutz 8' zugeordnet, um so die Umlenkrolle 13 gegen Regen oder Schnee zu schützen.

Die Fixierung des Vorseils 10 bei 11 bzw. 12 erfolgt z.B. mittels Haken, vgl. etwa den Haken 25 in Fig. 6.

Das Vorseil 10 ist in der in Fig. 2 dargestellten Anordnung bleibend am Leitungsmast 1 angeordnet. Zur Sicherung der unteren Enden des Vorseils 10, nämlich des freien (hinteren) Endes des Aufwärts-Trums 10A ebenso wie des freien (vorderen) Endes des Abwärts-Trums 10B, ist eine verschließbare Abdeckung bzw. ein verschließbares Gehäuse 14, beispielsweise bestehend aus zwei jeweils um 90° auseinander schwenkbaren schalenförmigen Gehäuseteilen 14A, 14B, vorgesehen. In Fig. 3 sind diese beiden Abdeckungs- bzw. Gehäuseteile 14A, 14B in der auseinandergeklappten, nach unten geschwenkten Position (auf dem Sockel 9 liegend) veranschaulicht.

Weiters ist in Fig. 3 im unteren Bereich des Eckstiels 3 eine - in Fig. 2 nicht näher dargestellte - Vorseil-Rolle 15 zum Fixieren und Aufwickeln des Vorseils 10 gezeigt. Für dieses Aufwickeln des Vorseils 10 auf der Rolle 15 ist eine Antriebseinrichtung 16 vorgesehen, zu der die Rolle 15 gehört, und die einen Motor 17 aufweist, vgl. auch Fig. 7. Dieser Motor 17 ist bevorzugt ein Elektromotor, der von einer Batterie 18 mit Energie versorgt wird. Der Motor 17 treibt über ein nicht näher veranschaulichtes Wendegetriebe und über eine Welle 19 die Vorseil-Rolle 15 an; in entsprechender Weise kann der Motor 17 über eine Welle 19' eine mittlere Rolle 20 einer Rolleneinrichtung oder eines Rollapparats 21 für das Sicherungsseil 6 antreiben, vgl. außer Fig. 3 auch Fig. 7 und Fig. 5. Das Sicherungsseil 6 wird dabei aus dem an den Eckstiel 3 des Leitungsmasts 1 angestellten Seilsack 7 entnommen, wie außer in Fig. 3 auch deutlicher in Fig. 5 gezeigt ist. Die Rolleneinrichtung 21 weist zwei weitere Rollen 22 (obere Rolle) und 23 (untere Rolle) auf, um insgesamt eine sichere Führung des Sicherungsseils 6 beim Aufziehen ebenso wie beim Einziehen zu gewährleisten. Dabei ist zu bedenken, dass das Sicherungsseil 6 beispielsweise einen Durchmesser von 10 mm bis 15 mm und mehr aufweisen kann, wogegen das Vorseil 10 beispielsweise ein Kunststoffseil mit einem Durchmesser von 3 mm sein kann. Die Rollen 20, 22 und 23 sind ebenso wie die Rolle 15 für das Vorseil 10 in an sich herkömmlicher, nicht näher gezeigte Weise am Eckstiel 3 des Leitungsmasts 1 drehbar gelagert. Dabei ist es auch denkbar, das Lager für die mittlere Rolle 20 der Rolleinrichtung 21 gefedert anzuordnen, wie in Fig. 5 schematisch bei 24 angedeutet ist. Auf diese Weise wird mit der Sicherheitsseil-Rolleneinrichtung bzw. dem Rollenapparat 21 eine gesicherte Seilrückholung gewährleistet, wobei das Sicherungsseil 6 dann bei diesem Einholen oder Einziehen des Sicherungsseils 6 laufend in Windungen im Seilsack 7 abgelegt wird. In einer vorteilhaften Ausführungsform ist die Antriebseinrichtung 16 mit der Vorseil-Rolle 15 sowie mit der Rolleneinrichtung 21, weiter mit dem Motor 17 und der Batterie 18 und selbstverständlich mit den Wellen 19, 19', wie in Fig. 7 (und auch in Fig. 3) veranschaulicht, eine separate Einheit, die als solche im Bedarfsfall an den Leitungsmast 1 herantransportiert und dort auf irgendeine an sich herkömmliche Weise, etwa mittels Riegeln oder Bolzen, fixiert bzw. am Eckstiel 3 etc. festgemacht wird. Nach dem Anbringen dieser Antriebseinrichtung 16 werden die beiden Enden des Vorseils 10, nämlich das untere Ende des Aufwärts-Trums 10A sowie das untere Ende des Abwärts-Trums 10B von der jeweiligen Einrichtung 11 bzw. 12 (vgl. auch Fig. 4A und 4B) gelöst und wie aus Fig. 2 ersichtlich festgemacht. Das so bleibend angebrachte Vorseil 10 kann im Zuge einer erstmaligen Besteigung des Leitungsmasts 1 (mit herkömmlicher Sicherung mit einem Seil 6) am Leitungsmast 1 angeordnet werden.

Mit dem unteren Ende des Aufwärts-Trums 10A wird über eine Verbindung VI, vgl. Fig. 6, nämlich mit einem Haken 25 und einer Schlaufe 26, das Sicherungsseil 6 verbunden oder gekoppelt, und über diese in Fig. 3 bei VI mit einem Kreis schematisch veranschaulichte Verbindung wird sodann das Sicherungsseil 6 mit Hilfe des Vorseils 10 aufgezogen, wobei zuvor das Vorseil 10 mit dem unteren Ende des Abwärts-Trums 10B, das zuvor von der Fixier-Rolle 12 gelöst wurde, an der Rolle 15 in herkömmlicher Weise befestigt wurde, sodass das Vorseil 10 auf dieser Rolle 15 anschließend, bei Antrieb mittels des Motors 17, aufgewickelt werden kann. Das Vorseil 10 wird dabei zur Gänze aufgewickelt, d.h. das Sicherungsseil 6 wird bis zur Umlenkeinrichtung 8 hochgezogen und von dort wieder abwärts bis zur Rolle 15 gezogen und dort auf nicht näher gezeigte Weise fixiert. Danach ist ein sicheres Aufsteigen auf den Leitungsmast 1 möglich.

Zur Sicherung der jeweiligen aufsteigenden Person kann ein an sich herkömmliches Sturz-Auffanggerät 27 verwendet werden, wie es in Fig. 8 schematisch gezeigt ist; dieses Auffanggerät 27 ist über eine kurze Verbindung 28 mit einem Sicherheitsgurt 29 der jeweiligen Person verbunden, wie ebenfalls aus Fig. 8 ersichtlich ist. Da das Sicherungsseil 6 im aufgezogenen Zustand am Leitungsmast 1 fest verankert ist, ist im Fall eines Sturzes einer Person die Fallhöhe auf ein Minimum begrenzt, sodass auch nur eine geringe Energie bzw. geringe Kräfte auf die Person einwirken.

Beim Aufsteigen einer Person mit einer derartigen Sicherung, mit einem das Sicherungsseil 6 umgreifenden Auffanggerät 27, ist bei jeder Sicherheits-Steigsprosse 4, wo eine Einhängöse 5 vorhanden ist, das Sicherungsseil 6 vorübergehend kurz aus der Einhängöse 5 auszuhängen, sodass das Auffanggerät 27 diese Einhängöse 5 problemlos passieren kann.

Die wendelförmigen Einhängösen bzw. Ösenelemente 5 ermöglichen nicht nur ein äußerst einfaches Aus- und Einhängen des Sicherungsseils 6 (bzw. davor ein Einhängen des Vorseils 10) über die offene Wendel, sondern dienen wie erwähnt auch als Trittbegrenzung und Abrutschsicherung für die Steigsprossen 4.

Aus Fig. 4A ist schematisch die rollenförmige Feststelleinrichtung 12 für das Vorseil 10 veranschaulicht; in entsprechender Weise ist in Fig. 4B schematisch in einer Detail-Ansicht die Fixiereinrichtung 11 für das Vorseil 10 auf der Seite, auf der das Sicherungsseil 6 aufzuziehen ist, gezeigt, wobei in diesem Ausführungsbeispiel gemäß Fig. 4B das Vorseil - z.B. mit dem Haken 25 - in einen Schlitz 30 eines Halters 31 eingehängt wird, wonach es in diesem Schlitz 30 mittels einer Schwenklasche 32 gesichert wird. Eine ähnliche Fixierung ist am anderen Vorseil-Ende an der Feststelleinrichtung 12 möglich.

In Fig. 9 ist in einer Ansicht ähnlich Fig. 2 oder 3 eine Ausführungsform dargestellt, bei der die Umlenkeinrichtung 8 an der oberen Umlenkstelle 8' am Leitungsmast 1 anstatt mit einer großen Umlenkrolle 13, wie in Fig. 2 und 3 gezeigt, mit drei vergleichsweise kleinen Umlenkrollen 13A, 13B und 13C realisiert ist, die an einer winkelförmigen Konsole 13D frei drehbar gelagert sind.

Weiters sind in Fig. 9 die unteren Enden des Aufwärts-Trums 10A sowie des Abwärts-Trums 10B des Vorseils 10 strichliert in einer größeren Höhe (z.B. ungefähr 2,5 bis 3 m über dem Boden) veranschaulicht, wobei sie dort im Fall, dass nur das Vorseil 10 vorliegt und das Sicherungsseil 6 entgegen der Darstellung in Fig. 9 nicht aufgezogen ist, in einer verschließbaren, vergleichsweise kleinen Aufnahmestation 14' gegen unbefugten Zugriff gesichert sind. Auch hier wird im übrigen bevorzugt die Antriebseinrichtung 16 erst im Bedarfsfall am Leitungsmast 1 im unteren Bereich angebracht, um das Sicherungsseil 6 aus dem Seilsack 7, der dann in diesem Bedarfsfall ebenfalls erst aufgestellt wird, mit Hilfe des Vorseils 10, das auf der Rolle 15 aufgerollt wird, aufzuziehen, um schließlich eine Anordnung mit dem Sicherungsseil 6 wie in Fig. 1 und 9 gezeigt zu erreichen.

In der Ausführungsform gemäß Fig. 2 und 3, mit den beiden schwenkbaren Abdeckungs- bzw. Gehäusehälften 14A, 14B, befinden sich die beiden freien Enden des Vorseils 10 in einem tieferen Bereich, etwa in einer Höhe zwischen 1 m und 1,5 m, sodass ein Zugriff zu diesen Vorseil-Enden nach Öffnen der Abdeckung 14 ohne irgendwelche Aufstiegshilfen möglich ist. Dagegen ist in der Ausführungsform gemäß Fig. 9 ein Zugang zu den beiden Enden des Vorseils 10 nur mit Hilfe einer Leiter oder dergl. möglich, um dadurch eine erhöhte Sicherheit gegen einen unbefugten Zugriff vorzusehen.

In Fig. 10 ist eine abgewandelte Umlenkeinrichtung 8 für das vorliegende Sicherungssystem gezeigt, wobei Fig. 10a eine Ansicht, Fig. 10b eine Draufsicht und Fig. 10c eine Seitenansicht veranschaulicht. Dabei ist aus Fig. 10b auch die Anbringung an einem Eckstiel 3 eines im Übrigen nicht näher gezeigten Leitungsmastes 1 ersichtlich, wobei ein an sich übliches Klemmsystem 40 zur Fixierung eines Halters 41 für die Umlenkeinrichtung 8 gezeigt ist. An diesem wie aus Fig. 10b ersichtlich abgewinkelten Halter 41 ist als eigentliche Umlenkeinrichtung 8 eine Sicherheits-Steigsprosse 4 angebracht, wie sie auch zum Besteigen des Leitungsmasts (1 in Fig. 1) verwendet werden. Aus den Fig. 10a bis 10c ist dabei die am frei auskragenden Ende der Steigsprosse 4 geformte Wendel, die als Einhängöse bzw. Ösenelement 5 dient, ersichtlich. In diese Einhängöse 5 bzw. Wendel ist gemäß der Darstellung in Fig. 10 das Sicherungsseil 6 eingehängt. Dieses Sicherungsseil 6 ist weiters über Führungsbolzen 42 gelegt, von denen jeweils einer auf einer Seite der Steigsprosse 4 und etwas tiefer als diese angebracht ist. Jeder dieser Führungsbolzen 42 ist in einem vertikalen Längsschlitz 43 (s. Fig. 10a) vertikal verschiebbar gelagert, und zwar entgegen einer nur ganz schematisch in Fig. 10c angedeuteten Feder 44. Bei einer entsprechend hohen Belastung des Sicherungsseils 6, im Fall eines Sturzes einer Person in das Seil, werden demgemäß die beiden Führungsbolzen 42 gemäß Pfeilrichtung 45 in Fig. 10c abwärts gedrückt, um so eine zusätzliche Dämpfung beim Sturz zu ermöglichen. Die Führungsbolzen 42 bilden somit Sturz-Dämpfungselemente und Druckbegrenzer. Die Führungsbolzen 42 können mit Kunststoff ummantelt sein, um so die Seilführung möglichst reibungsfrei zu gestalten. Andererseits kann anstatt dieser Kunststoff-Ummantelung auch eine drehbare Rolle (42' in Fig. 11b) vorgesehen sein.

In Fig. 11 ist in den Teildarstellungen Fig. 11a (Ansicht), 11b (Draufsicht) und 11c (Seitenansicht) eine der Umlenkeinrichtung 8 gemäß Fig. 10 sehr ähnliche Umlenkeinrichtung gezeigt, die sich von der Umlenkeinrichtung 8 gemäß Fig. 10 im Grunde nur dadurch unterscheidet, dass anstelle der Sicherheits-Steigsprosse 4 mit endseitiger wendelförmiger Einhängöse 5 nunmehr ein einfacher Ringbolzen 4' am Halter 41 befestigt ist. Der Halter 41 kann dabei wie anhand der Fig. 10 bereits beschrieben an einem Eckstiel 3 mit Hilfe eines Klemmsystems 40 angebracht sein. Der Ringbolzen 4' hat dabei an seinem frei auskragenden Ende einen einstückig, durch Biegen geformten geschlossenen Ring, durch den das Sicherungsseil 6 (und zuvor das Vorseil 10, vgl. beispielsweise Fig. 2 und 3) gezogen wird. Die Führungsbolzen 42 sind entsprechend Fig. 10 ausgebildet und gelagert, so dass sich eine neuerliche Beschreibung und genauere Darstellung erübrigen kann.

Anstatt eines festen Kunststoffmantels für die der Führungsbolzen 42 ist es auch denkbar, die Lagerbolzen wie erwähnt mit darauf drehbar gelagerten Hülsen oder Rollen vergleichbar vorzusehen, vgl. auch die Position 42' in Fig. 11b.

In Fig. 12 ist, wiederum in entsprechenden Teilansichten, nämlich Ansicht (Fig. 12a), Draufsicht (Fig. 12b) und Seitenansicht (Fig. 12c), eine besonders einfache Umlenkeinrichtung 8 gezeigt, die durch eine bloße Sicherheits-Steigsprosse 4 mit endseitiger Wendel als Einhängöse 5 für das Sicherungsseil 6 (und selbstverständlich für das davor angebrachte Vorseil 10) gebildet ist. Seitliche Führungsbolzen oder -rollen sind jedoch nicht vorgesehen. Im Übrigen entspricht die Ausführungsform der Umlenkeinrichtung 8 gemäß Fig. 12 jenen gemäß Fig. 10 und 11, so dass sich eine neuerliche Beschreibung hiervon erübrigen kann. Es sind jedoch entsprechende Komponenten in Fig. 12 mit Bezugszeichen entsprechend jenen in Fig. 10 bezeichnet.

Eine derartige Umlenkeinrichtung 8 wie in Fig. 12 ist insbesondere für Leitungsmaste mit vergleichsweise geringerer Höhe vorgesehen.

Wenn die Erfindung vorstehend in einer bevorzugten Ausführungsform am Beispiel eines (Strom-)Leitungsmasts 1 veranschaulicht wurde, so ist auch selbstverständlich eine Anwendung des vorliegenden Sicherungssystems auch bei anderen vergleichbaren Bauwerken, wie etwa bei Handymasten, aber auch bei (steilen) Schrägdächern, selbst bei Fassaden, denkbar.

Weiters ist es möglich, das aufgezogene Sicherungsseil 6 beispielsweise im Bereich der oberen Umlenkeinrichtung 8, etwa mit Hilfe von elektrisch betätigten Bremsbacken (nicht dargestellt) unterhalb des Wetterschutzes 14, zu fixieren; in diesem Fall kann sich ein weiteres Abwärtsziehen des Sicherungsseils 6 auf der in der Zeichnung linken Seite des Masts 1 erübrigen, und es kann ein ungefähr nur halb so langes Sicherungsseil 6 eingesetzt werden. Zum Betätigen der Bremsbacken kann z.B. der Batterie 18 (Fig. 7) die erforderliche elektrische Energie entnommen werden.

Das Vorseil 10 kann wie erwähnt ein einfaches, leichtes Seil insbesondere aus Kunststoff sein, das nur so fest sein muss, dass das zugehörige Sicherungsseil 6 aufgezogen werden kann. Bei Verwendung von Kunststoff ist die bei der bleibenden Anordnung am Leitungsmast oder dergl. wünschenswerte Witterungbeständigkeit in ausreichendem Maß gesichert.

## Patentansprüche

1. Sicherungssystem für Leitungsmasten (1), Handymasten oder dergl. Bauwerke, mit einem Vorseil (10), das bleibend an einem Bauwerk angebracht ist und sich in einem Aufwärts-Trum (10A) aufwärts und von einer oberen Umlenkeinrichtung (8) in einem Abwärts-Trum (10B) abwärts erstreckt, und das ein Verbindungselement (25, 26) am unteren Ende des Aufwärts-Trums (10A) aufweist, welches zur Verbindung mit einem Ende eines Sicherungsseils (6) eingerichtet ist, wobei das Vorseil (10) angeordnet ist, um das Sicherungsseil (6) an dem Bauwerk aufwärts und über die obere Umlenkeinrichtung (8) zu ziehen, **dadurch gekennzeichnet, dass** das Vorseil (10) unter Hindurchführung durch am Bauwerk vorgesehene Ösenelemente (5) angebracht ist, die zur Sicherung des Sicherungsseils (6) eingerichtet sind, und die durch wendelförmige Einhängösen an frei auskragenden Enden von am Bauwerk angebrachten Steigsprossen (4) gebildet sind, dass das Vorseil (10) mit seinen unteren Enden an Fixierelementen (11, 12) fixiert ist und ein öffenbares Gehäuse (14, 14') zum Versperren der Fixierelemente (11, 12) für die Enden des Vorseils (10) am Bauwerk vorgesehen ist, und dass an der oberen Umlenkeinrichtung (8) Druckbegrenzer- und Sturz-Dämpfungselemente (4, 42, 42', 44) vorgesehen sind.

2. Sicherungssystem nach Anspruch 1, **dadurch gekennzeichnet, dass** die Umlenkeinrichtung (8) wenigstens eine Umlenkrolle (13, 13A, 13B, 13C) aufweist.

3. Sicherungssystem nach Anspruch 1 oder 2, **dadurch gekennzeichnet, dass** die Umlenkeinrichtung (8) einen Bolzen (4) mit einem daran vorgesehenen Öselenement (5) aufweist.

4. Sicherungssystem nach Anspruch 3, **dadurch gekennzeichnet, dass** der Bolzen (4) durch eine Steigsprosse (4) mit einem wendelförmigen Ösenelement (5) gebildet ist.

5. Sicherungssystem nach Anspruch 3 oder 4, **dadurch gekennzeichnet, dass** als Druckbegrenzer- und Stoß-Dämpfungselemente (4, 42, 42', 44) beidseits des Bolzens (4) jeweils eine Führungsrolle (42') oder ein Führungsbolzen (42) für das Sicherungsseil (6) angebracht ist.

6. Sicherungssystem nach Anspruch 5, **dadurch gekennzeichnet, dass** die Führungsrollen (42') oder -bolzen (42) in Längsschlitzen (43) in einem am Bauwerk angebrachten Halter (41) verschiebbar gelagert sind.

7. Sicherungssystem nach einem der Ansprüche 1 bis 6, **dadurch gekennzeichnet, dass** als Verbindungselement ein Haken (25) oder eine Schlaufe (26) vorgesehen ist.

8. Sicherungssystem nach einem der Ansprüche 1 bis 7, **dadurch gekennzeichnet, dass** das Sicherungseil (6) für einen Einsatz mit Hilfe des Vorseils (10) direkt durch die Ösenelemente (5) gezogen und nach dem Einsatz wieder eingeholt wird.

9. Sicherungssystem nach einem der Ansprüche 1 bis 8, **gekennzeichnet durch** einen Seilsack (7) zur Speicherung des Sicherungsseils (6) im nicht-montierten Zustand.

10. Sicherungssystem nach einem der Ansprüche 1 bis 9, **dadurch gekennzeichnet, dass** eine Antriebseinrichtung (16) mit einer Rolle (15) für das Vorseil (10) im unteren Bereich des Bauwerks montiert und mit dem unteren Ende des Abwärts-Trums (10B) des Vorseils (10) verbunden ist.

11. Sicherungssystem nach Anspruche 10, **dadurch gekennzeichnet, dass** die Antriebseinrichtung (16) einen Motor (19), vorzugsweise einen Elektromotor, enthält.

12. Sicherungssystem nach Anspruch 11, **dadurch gekennzeichnet, dass** die Antriebseinrichtung (16) ein dem Motor (19) nachgeschaltetes Wendegetriebe aufweist.

13. Sicherungssystem nach Anspruch 11 oder 12, **gekennzeichnet durch** eine Batterie (18) zur Energieversorgung des Elektromotors.

14. Sicherungssystem nach einem der Ansprüche 1 bis 13, **gekennzeichnet durch** eine Rolleneinrichtung (21), die zum Antreiben des Sicherungsseils (6) beim Abnehmen vom Bauwerk vorgesehen ist.

15. Leitungsmast (1) mit einem Sicherungssystem nach einem der Ansprüche 1 bis 14, mit Steigsprossen (4) an einem Maststiel, insbesondere Mast-Eckstiel (3), die an den frei auskragenden Enden Einhängösen (5) aufweisen.

16. Verfahren zum Anbringen eines Sicherungsseils (6) an einem Leitungsmast (1), Handymast oder dergl. Bauwerk, wobei vorab ein Vorseil (10) bleibend am Bauwerk derart angebracht wird, dass es sich in einem Aufwärts-Trum (10A) aufwärts zu einer Seil-Umlenkeinrichtung (8) am Bauwerk und von dieser in einem Abwärts-Trum (10B) wieder abwärts erstreckt,und wobei ein Ende des Sicherungsseils (6) mit dem unteren Ende des Aufwärts-Trums (10A) des Vorseils (10) verbunden wird und das Sicherungsseil (6) mit Hilfe des Vorseils (10) am Bauwerk aufwärts und über die Umlenkeinrichtung (8) gezogen sowie in Ösenelementen (5) am Bauwerk gesichert wird, **dadurch gekennzeichnet, dass** das Vorseil (10) über Druckbegrenzer- und Stoß-Dämpfungselemente (4, 42, 42', 44) um die obere Umlenkeinrichtung (8) gelegt und in als Ösenelemente (5) vorgesehenen wendelförmigen Einhängösen an frei auskragenden Enden von am Bauwerk angebrachten Steigsprossen (4) eingehängt wird, dass zum Versperren von Fixierelementen (11, 12) für die Enden des bleibend angebrachten Vorseils (10) ein öffenbares Gehäuse (14, 14') am Bauwerk vorgesehen wird, und dass das Gehäuse (14, 14') zum Anbringen des Sicherungsseils (6) am unteren Ende des Aufwärts-Trums (10A) des Vorseils (10) geöffnet und das Sicherungsseil (6) nach seinem Verbinden mit dem Vorseil (10) mit dessen Hilfe direkt durch die wendelförmigen Einhängösen gezogen wird.

17. Verfahren nach Anspruch 16, **dadurch gekennzeichnet, dass** das Sicherungsseil (6) vor und/oder nach seinem Gebrauch in einem Seilsack (7) verstaut wird.

## Claims

1. A securing system for electricity pylons (1), mobile phone towers or similar structures, comprising an auxiliary rope (10) which is arranged lastingly at a structure and extends upwards in an upward strand (10A) and downwards from an upper deflection device (8) in a downward strand (10B), and which comprises a connection element (25, 26) at the lower end of the upward strand (10A) which is adapted to be connected with one end of a safety rope (6), wherein the auxiliary rope (10) is arranged to pull the safety rope (6) upwards at the structure and over the upper deflection device (8), **characterized in that** the auxiliary rope (10) is attached by being passed through eye elements (5) provided on the structure which are adapted to secure the safety rope (6) and which are formed by helical suspension eyes at freely projecting ends of climbing steps (4) arranged at the structure, that the auxiliary rope (10) is fixed with the lower ends thereof to fixing elements (11, 12), and an openable housing (14, 14') is provided for locking the fixing elements (11, 12) for the ends of the auxiliary rope (10) at the structure, and that pressure limiting and fall damping elements (4, 42, 42', 44) are provided at the upper deflection device (8).

2. The securing system according to claim 1, **characterized in that** the deflection device (8) comprises at least one deflection pulley (13, 13A, 13B, 13C).

3. The securing system according to claims 1 or 2, **characterized in that** the deflection device (8) comprises a bolt (4) with an eye element (5) provided thereon.

4. The securing system according to claim 3, **characterized in that** the bolt (4) is formed by a climbing step (4) with a helical eye element (5).

5. The securing system according to claims 3 or 4, **characterized in that** a respective guide pulley (42') or a guide bolt (42) for the safety rope (6) is provided at both sides of the bolt (4) as pressure limiting and shock absorbing elements (4, 42, 42', 44).

6. The securing system according to claim 5, **characterized in that** the guide pulleys (42') or guide bolts (42) are mounted to be displaced in longitudinal slots (43) in a support (41) arranged at the structure.

7. The securing system according to any of claims 1 to 6, **characterized in that** a hook (25) or a loop (26) is provided as connection element.

8. The securing system according to any of claims 1 to 7, **characterized in that** the safety rope (6) is pulled directly through the eye elements (5) with the aid of the auxiliary rope (10) for an operation and is pulled in again after the operation.

9. The securing system according to any of claims 1 to 8, **characterized by** a rope bag (7) for storing the safety rope (6) in an unmounted condition.

10. The securing system according to any of claims 1 to 9, **characterized in that** a drive means (16) with a pulley (15) for the auxiliary rope (10) is mounted in the lower region of the structure and is connected with the lower end of the downward strand (10B) of the auxiliary rope (10).

11. The security system according to claim 10, **characterized in that** the drive means (16) comprises a motor (19), preferably an electric motor.

12. The security system according to claim 11, **characterized in that** the drive means (16) comprises a reverse gear unit downstream of the motor (19).

13. The security system according to claims 11 or 12, **characterized by** a battery (18) for power supply of the electric motor.

14. The security system according to any of claims 1 to 13, **characterized by** a pulley means (21) provided for driving the safety rope (6) during detachment from the structure.

15. An electricity pylon (1) with a security system according to any of claims 1 to 14, comprising climbing steps (4) on a pylon bar, in particular a pylon corner bar (3), which comprise suspension eyes (5) at the freely projecting ends.

16. A method for mounting a safety rope (6) on an electricity pylon (1), a mobile phone tower or a similar structure, wherein an auxiliary rope (10) is lastingly arranged at the structure in advance such that it extends upwards in an upward strand (10A) to a rope deflection device (8) at the structure and from there downwards again in a downward strand (10B), and wherein one end of the safety rope (6) is connected with the lower end of the upward strand (10A) of the auxiliary rope (10) and the safety rope (6) is pulled upwards at the structure with the aid of the auxiliary rope (10) and over the deflection device (8) and is secured in eye elements (5) at the structure, **characterized in that** the auxiliary rope (10) is placed about the upper deflection device (8) via pressure limiting and shock absorbing elements (4, 42, 42', 44) and is suspended in helical suspension eyes provided as eye elements (5) at freely projecting ends of climbing steps (4) arranged at the structure, that an openable housing (14, 14') is provided at the structure for the locking of fixing elements (11, 12) for the ends of the lastingly arranged auxiliary rope (10), and that the housing (14, 14') is opened for arranging the safety rope (6) at the lower end of the upward strand (10A) of the auxiliary rope (10) and the safety rope (6), after being connected with the auxiliary rope (10), is pulled directly through the helical suspension eyes with the aid thereof.

17. The method according to claim 16, **characterized in that** the safety rope (6) is stored in a rope bag (7) before and/or after use.

## Revendications

1. Système de sécurité pour des pylônes ou mats de ligne électrique (1), des pylônes ou mats d'antennes de téléphonie mobile ou des ouvrages similaires, comprenant une cordelette primaire (10), qui est installée à demeure sur un ouvrage et s'étend vers le haut, dans un brin ascendant (10A), et vers le bas à partir d'un dispositif de renvoi (8) supérieur, dans un brin descendant (10B), et qui comporte, à l'extrémité inférieure du brin ascendant (10A), un élément de liaison (25, 26) conçu pour être relié à une extrémité d'une corde de sécurité (6), la cordelette primaire (10) étant agencée de manière à pouvoir tirer la corde de sécurité (6) vers le haut de l'ouvrage et la faire passer sur le dispositif de renvoi (8) supérieur, **caractérisé en ce que** la cordelette primaire (10) est montée de manière à passer dans des éléments d'anneau (5) prévus sur l'ouvrage, qui sont conçus pour sécuriser la corde de sécurité (6) et sont formés par des anneaux à crochet en hélice dits en queue de cochon situés à des extrémités libres en porte-à-faux de barreaux d'ascension (4) placés sur l'ouvrage, **en ce que** la cordelette primaire (10) est fixée avec ses extrémités inférieures à des éléments de fixation (11, 12), et il est prévu un boitier (14, 14') pouvant être ouvert sur l'ouvrage, pour enfermer de manière verrouillée les éléments de fixation (11, 12) destinés aux extrémités de la cordelette primaire (10), et **en ce que** sur le dispositif de renvoi (8) supérieur sont prévus des éléments de limitation de pression et d'amortissement de chute (4, 42, 42', 44).

2. Système de sécurité selon la revendication 1, **caractérisé en ce que** le dispositif de renvoi (8) comprend au moins une poulie ou un galet ou rouleau de renvoi (13, 13A, 13B, 13C).

3. Système de sécurité selon la revendication 1 ou la revendication 2, **caractérisé en ce que** le dispositif de renvoi (8) comprend une broche (4) sur laquelle est prévu un élément d'anneau (5).

4. Système de sécurité selon la revendication 3, **caractérisé en ce que** la broche (4) est formée par un barreau d'ascension (4) avec un élément d'anneau en queue de cochon (5).

5. Système de sécurité selon la revendication 3 ou la revendication 4, **caractérisé en ce qu'**en guise d'éléments de limitation de pression et d'amortissement de choc (4, 42, 42', 44), de chaque côté de la broche (4) est placé respectivement un rouleau ou galet de guidage (42') ou une broche de guidage (42) pour la corde de sécurité (6).

6. Système de sécurité selon la revendication 5, **caractérisé en ce que** les rouleaux ou galets de guidage (42') ou les broches de guidage (42) sont montés de manière à pouvoir coulisser dans des fentes longitudinales (43) dans un support (41) placé sur l'ouvrage.

7. Système de sécurité selon l'une des revendications 1 à 6, **caractérisé en ce que** concernant ledit élément de liaison, il est prévu un crochet (25) ou une boucle (26).

8. Système de sécurité selon l'une des revendications 1 à 7, **caractérisé en ce que** pour sa mise en service, la corde de sécurité (6) est tirée à l'aide de la cordelette primaire (10) directement à travers les éléments d'anneau (5), et est à nouveau récupérée après son utilisation.

9. Système de sécurité selon l'une des revendications 1 à 8, **caractérisé par** un sac à corde (7) pour le stockage et le rangement de la corde de sécurité (6) dans l'état non monté.

10. Système de sécurité selon l'une des revendications 1 à 9, **caractérisé en ce qu'**un dispositif d'entraînement (16) avec une poulie (15) pour la cordelette primaire (10), est monté dans la partie inférieure de l'ouvrage, et est relié à l'extrémité inférieure du brin descendant (10B) de la cordelette primaire (10).

11. Système de sécurité selon la revendication 10, **caractérisé en ce que** le dispositif d'entraînement (16) comprend un moteur (19), de préférence un moteur électrique.

12. Système de sécurité selon la revendication 11, **caractérisé en ce que** le dispositif d'entraînement (16) comporte une transmission d'inversion montée en aval du moteur (19).

13. Système de sécurité selon la revendication 11 ou la revendication 12, **caractérisé par** une batterie (18) pour l'alimentation en énergie du moteur électrique.

14. Système de sécurité selon l'une des revendications 1 à 13, **caractérisé par** un système de poulies ou galets (21), qui est prévu pour entraîner la corde de sécurité (6) lors du retrait de l'ouvrage.

15. Pylône ou mât de ligne électrique (1) avec un système de sécurité selon l'une des revendications 1 à 14, le pylône comprenant des barreaux d'ascension (4) sur un montant de pylône, notamment sur un montant de coin (3) du pylône, qui présentent des anneaux d'accrochage (5) aux extrémités libres en porte-à-faux.

16. Procédé pour la mise en place d'une corde de sécurité (6) sur un pylône ou mât de ligne électrique (1), un pylône ou mât d'antenne de téléphonie mobile ou un ouvrage similaire, procédé d'après lequel on installe tout d'abord à demeure sur l'ouvrage, une cordelette primaire (10), de telle manière qu'elle s'étende vers le haut jusqu'à un dispositif de renvoi de corde (8) sur l'ouvrage, dans un brin ascendant (10A), et de là à nouveau vers le bas, dans un brin descendant (10B), et d'après lequel on relie une extrémité de la corde de sécurité (6) à l'extrémité inférieure du brin ascendant (10A) de la cordelette primaire (10), et à l'aide de la cordelette primaire (10) on tire la corde de sécurité (6) vers le haut sur l'ouvrage et par-dessus le dispositif de renvoi (8), tout en l'assurant dans des éléments d'anneau (5) sur l'ouvrage,
**caractérisé en ce que** la cordelette primaire (10) est posée autour du dispositif de renvoi (8) supérieur, par l'intermédiaire d'éléments de limitation de pression et d'amortissement de choc (4, 42, 42', 44), et est accrochée à des anneaux à crochet en hélice dits en queue de cochon en guise d'éléments d'anneau (5) aux extrémités libres en porte-à-faux de barreaux d'ascension (4) placés sur l'ouvrage, **en ce que** pour enfermer de manière verrouillée des éléments de fixation (11, 12) pour les extrémités de la cordelette primaire (10) installée à demeure, on prévoit sur l'ouvrage un boitier (14, 14') pouvant être ouvert, et **en ce que** pour la mise en place de la corde de sécurité (6) à l'extrémité inférieure du brin ascendant (10A) de la cordelette primaire (10), on ouvre le boitier (14, 14'), et après avoir relié la corde de sécurité (6) à la cordelette primaire (10), on la tire à l'aide de cette dernière directement à travers les anneaux à crochet en queue de cochon.

17. Procédé selon la revendication 16, **caractérisé en ce que** la corde de sécurité (6) est rangée et stockée dans un sac à corde (7) avant et/ou après son utilisation.
